# FASCICULE DE BREVET EUROPEEN

(11) **EP 1 346 939 B1**
(45) Date de publication et mention de la délivrance du brevet: **21.05.2008**
(21) Numéro de dépôt: 03290599.4
(22) Date de dépôt: 11.03.2003
(51) Int. Cl.: B65H 45/30, B65H 37/02, B65H 37/06

(54) **Procédé et dispositif de réalisation de documents imprimés**
Verfahren und Vorrichtung zur Herstellung von gedruckten Dokumenten
Method and apparatus for producing printed documents

(30) Priorité: 18.03.2002 FR 0203337
(43) Date de publication de la demande: 24.09.2003
(73) Titulaire: Imprimerie Tonnellier, 14110 Conde-sur-Noireau (FR)
(72) Inventeur: Duquesne, Benoît, 61430 Berjou (FR)
(74) Mandataire: Jacobson, Claude

(56) Documents cités:
- US-A- 3 697 061
- US-A- 5 769 773
- US-A1- 2001 004 688

## Description

La présente invention se rapporte au domaine des documents imprimés destinés à être pliés et disposés dans un emballage avec un produit correspondant.

La présente invention se rapporte plus particulièrement à un procédé de réalisation de documents imprimés suivant le préambule de la revendication 1.

La présente invention est destinée en particulier au domaine de l'industrie pharmaceutique en vue de réaliser des notices relatives à des médicaments.

On connaît de l'art antérieur la réalisation de telles notices. Celles-ci sont réalisées à partir d'une bande de papier disposée en bobine.

La première étape concerne l'impression de la bande de papier. L'opération consiste à dérouler ladite bande de papier, puis à imprimer sur une de ses faces ou sur ses deux faces les informations relatives au produit. La bande de papier ainsi imprimée est alors à nouveau disposée en bobine ou, si elle présente une largeur relativement importante, refendue en plusieurs bobines, appelées bobines-filles, lesquelles présentent une largeur inférieure à celui des bobines initiales. L'ensemble de ces opérations sont réalisées en une seule séquence.

Une opération de pliage intervient ensuite. Les bobines-filles sont déroulées, puis pliées en principe dans le sens longitudinal. Elles sont ensuite à nouveau rembobinées. L'opération de pliage permet, suivant la configuration de la machine utilisée, de former deux ou plusieurs épaisseurs de papier imprimé.

L'étape suivante concerne le pliage transversal de la bande de papier, ledit pliage transversal étant effectué, soit au moyen d'une plieuse disposée en dehors de la ligne de conditionnement, soit directement sur la chaîne de conditionnement. L'opération consiste à dérouler la bobine formée par la bande de papier obtenue lors de l'opération précédente, synchroniser les informations imprimées sur la bande de papier pliée avec la découpe, puis réaliser l'opération de découpe de la bande de papier suivie d'une opération de pliage transversal du papier imprimé pour obtenir ainsi la notice destinée à être introduite dans l'emballage avec le médicament correspondant.

Au cours de l'étape de pliage, où la bande de papier est pliée de manière à former au moins deux épaisseurs (volets), un glissement de ces volets est observé, entraînant leur endommagement (plissures, ...) et donc une présentation finale du document imprimé altérée.

Il est proposé, dans la demande de brevet WO0107266, une méthode de fabrication d'un feuillet à plusieurs feuilles, lequel est destiné à subir des opérations de pliage automatique. Ledit feuillet comporte une première feuille et une seconde feuille, la première feuille comportant une première et une seconde face, dont l'une des faces ou les deux faces comprennent des impressions. La seconde feuille comporte une première et une seconde face, dont l'une des faces ou les deux faces comprennent des impressions. Une partie d'une face d'une des feuilles comporte un produit de scellement, et une partie du produit de scellement comprend un adhésif, sur lequel une partie de l'autre feuille est collée. L'adhérence entre l'adhésif et le produit de scellement et/ou l'adhérence entre l'adhésif et l'autre feuille est moins forte que l'adhérence entre le produit de scellement et la feuille sur laquelle ce produit est appliquée. Une telle structure permet ainsi de faire figurer un volume important d'informations sans détérioration de la présentation.

Cependant, un tel procédé ne permet pas la réalisation de notices à partir de bandes de papier de grande dimension sans effectuer une découpe longitudinale préalable. D'autre part, il s'avère que la méthode de solidarisation des feuilles, proposée dans le document WO0107266, présente une mise en oeuvre longue et relativement complexe.

Par ailleurs, le US-A-5 769 773 décrit un procédé de réalisation de documents imprimés tels que des brochures publicitaires.

Cependant, dans ce procédé connu, les deux volets 66, 68 résultant du pliage longitudinal de la bobine déroulée sont solidarisés entre eux au moyen d'un cordon de colle permanente 62 déposé le long du bord opposé au pli 70. Ceci limite beaucoup la configuration des documents imprimés que l'on peut réaliser.

La présente invention entend remédier aux inconvénients de l'art antérieur en proposant une méthode pour réaliser des documents imprimés à partir d'une bobine constituée par une bande de papier et ce, sans étape préalable de découpe longitudinale de ladite bande de papier, tout en offrant une mise en oeuvre aisée et rapide de l'opération de solidarisation temporaire des volets obtenus au cours de l'étape de pliage de ladite bande de papier.

Pour ce faire, la présente invention est du type décrit ci-dessus et elle est remarquable, dans son acception la plus large, par la partie caractérisante de la revendication 1.

Des modes de réalisation préférés de l'invention, sont décrits dans les revendications 2 à 9.

L'invention a également pour objet un document imprimé obtenu par un procédé tel que défini ci-dessus.

La présente invention se rapporte également au dispositif pour la mise en oeuvre du procédé précédemment décrit destiné à la réalisation de documents imprimés.

Ledit dispositif est décrit dans la revendication 11.

Des modes de réalisation de ce dispositif sont décrits dans les revendications 12 à 14.

On comprendra mieux l'invention à l'aide de la description, faite ci-après à titre purement explicatif, d'un mode de réalisation de l'invention, en référence aux figures annexées :
- la figure 1 illustre un schéma bloc des opérations destinées à la réalisation de documents imprimés selon l'invention ;
- la figure 2 illustre un schéma bloc des opérations destinées à la réalisation de documents imprimés selon une variante de l'invention ;
- la figure 3 illustre un schéma bloc des opérations destinées à la réalisation de documents imprimés selon une autre variante de l'invention ;
- la figure 4 illustre une vue en perspective d'une bande de papier à l'étape de pliage selon un premier exemple de solidarisation ;
- la figure 5 illustre une vue en perspective d'une bande de papier à l'étape de pliage selon un second exemple de solidarisation ;
- la figure 6 illustre une vue schématique d'un exemple de pliage et de collage d'une bande de papier présentant trois volets ;
- la figure 7 illustre une vue schématique d'un exemple de pliage et de collage d'une bande de papier présentant quatre volets ; et
- la figure 8 illustre une vue schématique d'un autre exemple de pliage et de collage d'une bande de papier présentant quatre volets.

La figure 1 illustre les opérations mises en oeuvre selon l'invention pour la réalisation de documents imprimés tels ques des notices N relatives à des médicaments.

La première étape consiste en une opération de déroulement d'une bobine B₁ au moyen d'un dérouleur, ladite bobine B₁ étant constituée d'une bande de papier (1) préalablement imprimée.

L'opération préalable d'impression consiste à réaliser en une seule séquence :
- le déroulement d'une bobine B₀ constituée de ladite bande de papier (1),
- l'impression sur l'une des faces ou sur chacune des faces de ladite bande de papier (1), et
- l'enroulement de ladite bande de papier (1) imprimée sous la forme d'une ou plusieurs bobines B₁.

La seconde étape consiste à réaliser simultanément deux opérations, à savoir :
- une opération de pliage longitudinal de ladite bande de papier (1) déroulée au moyen d'un groupe de plieurs.

Ladite bande de papier (1) est pliée de manière à obtenir deux ou plusieurs volets selon le type de notice N souhaitée et le type d'emballage auquel la notice N est destinée, chacun desdits volets adjacents formant un pli.
- une opération de solidarisation desdits volets entre eux au moyen d'une colle non permanente introduite entre lesdits volets.

La solidarisation desdits volets est réalisée au moyen d'un poste de solidarisation, lequel dispose ladite colle sur toute ou une partie de la surface d'un desdits volets.

Dans un mode de réalisation préféré de l'invention, ladite colle utilisée est une colle fugitive conventionnelle.

Dans un autre mode de réalisation de l'invention, ladite colle utilisée est une colle repositionnable conventionnelle.

Ladite bande de papier (1), après avoir subi les opérations de pliage longitudinal et de collage, est ensuite enroulée au moyen d'un enrouleur pour former une bobine B₂.

La bobine B₂ ainsi obtenue est alors soit stockée dans l'attente de l'opération finale de conditionnement avec le produit correspondant, soit transportée directement chez le client (industries pharmaceutiques , industries cosmétiques, conditionneurs à façon, ...) pour la prise en charge de l'opération de conditionnement.

L'opération de conditionnement consiste à dérouler sur la chaîne de conditionnement ladite bobine B₂, synchroniser la découpe avec les informations imprimées sur ladite bande de papier (1) pliée, puis réaliser l'opération de découpe de ladite bande de papier (1) suivie de l'opération finale de pliage transversal du papier imprimé. Il est entendu que l'opération de pliage transversal peut être également réalisée en dehors de la chaîne de conditionnement. La notice N ainsi obtenue est alors introduite dans l'emballage avec le médicament correspondant.

Dans une variante de l'invention, illustrée figure 2, ladite bande de papier (1), après avoir subi les opérations de pliage longitudinal et de collage, est directement découpée dans le sens transversal, ladite découpe étant synchronisée avec l'impression figurant sur ladite bande de papier (1). Ladite bande papier (1) subit ensuite l'opération de pliage transversal au moyen du second groupe de plieurs, et la notice N ainsi obtenue est introduite dans l'emballage avec le médicament correspondant.

Dans une autre variante de l'invention, illustrée figure 3, ladite bande de papier (1) formant la bobine B₀ est directement soumise, après l'étape d'impression, aux opérations de pliage longitudinal et de collage, suivies des opérations de découpe transversale et de pliage transversal.

Il s'avère nécessaire, pour certaines utilisations, de pouvoir séparer la notice en deux parties, l'une des parties étant destinée par exemple au médecin, l'autre au patient. Aussi, dans un mode avantageux de réalisation de l'invention, le dispositif comprend un moyen de pré-découpage de ladite bande de papier (1) déroulée de manière à former une ligne de pré-découpage parallèlement au pli formé par lesdits volets. La séparation des deux parties est réalisée ainsi sans risque de déchirement ou d'endommagement de la notice N.

La figure 4 représente une vue en perspective d'une bande de papier (1) pliée de manière à obtenir deux volets (2, 3) séparés par un pli (4).

L'opération de solidarisation s'effectue au moyen d'une colle (5) disposée sous forme d'une succession de points, lesdits points de colle étant répartis de manière à former une bande discontinue disposée sur la face d'un desdits volets (2, 3), dans la partie opposée au pli (4).

Selon un autre mode de réalisation, l'opération de solidarisation s'effectue au moyen de ladite colle (5) déposée sous forme d'une bande présentant un trait continu plus ou moins épais.

Ladite colle (5) peut être également déposée selon une combinaison ou une alternance de bandes continues ou discontinues (points de colle), comme illustrée sur la figure 5. Lesdites bandes de colle sont réparties sur la moitié de la surface d'un desdits volets (2, 3), ladite surface correspondant à la partie opposée au pli (4).

Selon d'autres modes de réalisation, la colle peut être disposée soit sur le côté d'un desdits volets (2, 3), ledit côté étant opposé au pli (4), soit sur tout ou une partie de la surface de l'un desdits volets (2, 3).

La figure 6 représente une vue schématique d'une bande de papier (1) présentant trois volets (6, 7, 8) obtenus lors de l'opération de pliage longitudinal.

Ladite bande de papier (1) obtenue présente deux plis (9, 10), le pli (9) séparant ledit volet (6) dudit volet (7), et le pli (10) séparant ledit volet (7) dudit volet (8).

Lesdits volets (6, 7) sont solidarisés au moyen de ladite colle (5) sous forme de bandes continues et/ou discontinues disposées sur une partie de la face intérieure dudit volet (6) opposée au pli (9) ou sur une partie de la face intérieure dudit volet (7) opposée au pli (9).

Lesdits volets (7, 8) sont solidarisés au moyen de ladite colle (5) sous forme de bandes continues et/ou discontinues disposées sur une partie de la face intérieure dudit volet (7) opposée au pli (10) ou sur une partie de la face intérieure dudit volet (8) opposée au pli (10).

La figure 7 représente une vue schématique d'une bande de papier (1) présentant quatre volets obtenus lors de l'opération de pliage longitudinal.

Ladite bande de papier obtenue (1) présente trois plis (15, 16, 17) et quatre volets (11, 12, 13, 14). Le pli (15) sépare ledit volet (11) dudit volet (12), le pli (16) sépare ledit volet (12) dudit volet (13), et le pli (17) sépare ledit volet (13) dudit volet (14).

Lesdits volets (11, 12) sont solidarisés au moyen de ladite colle (5) sous forme de bandes continues et/ou discontinues disposées sur une partie de la face intérieure dudit volet (11) opposée au pli (15) ou sur une partie de la face intérieure dudit volet (12) opposée au pli (15).

Lesdits volets (12, 13) sont solidarisés au moyen de ladite colle (5) sous forme de bandes continues et/ou discontinues disposées sur une partie de la face intérieure dudit volet (12) opposée au pli (16) ou sur une partie de la face intérieure dudit volet (13) opposée au pli (16).

Lesdits volets (13, 14) sont solidarisés au moyen de ladite colle (5) sous forme de bandes continues et/ou discontinues disposées sur une partie de la face intérieure dudit volet (13) opposée au pli (17) ou sur une partie de la face intérieure dudit volet (14) opposée au pli (17).

La figure 8 représente un autre exemple de pliage et de collage d'une bande de papier (1) en quatre volets.

L'invention est décrite dans ce qui précède à titre d'exemple. Il est entendu que l'homme du métier est à même de réaliser différentes variantes de l'invention sans pour autant sortir du cadre du brevet.

## Revendications

1. Procédé de réalisation de documents imprimés, tels que des notices relatives à des médicaments, comprenant au moins deux volets adjacents (2, 3) constituant chacun une épaisseur, les volets adjacents formant un pli (4), lesquels documents imprimés sont réalisés à partir d'une bande de papier (1) disposée en bobine et sont destinés à être disposés dans un emballage avec un produit correspondant, ledit procédé comportant une étape de déroulement de ladite bande de papier (1), une étape de pliage longitudinal de ladite bande de papier (1) déroulée de manière à obtenir lesdits volets (2, 3) formant ledit pli (4), et ce sans étape préalable de découpe longitudinale de ladite bande de papier, une étape de solidarisation desdits volets adjacents (2, 3) entre eux, afin d'éviter un glissement de ces volets au cours de l'étape de pliage longitudinal, au moyen d'une colle non permanente (5) introduite entre lesdits volets (2, 3), ladite étape de solidarisation étant réalisée simultanément à l'étape de pliage longitudinal, une étape de découpage transversal de ladite bande de papier (1) obtenue à la suite des opérations de pliage longitudinal et de collage, et une étape de pliage transversal de ladite bande de papier (1) découpée.

2. Procédé de réalisation de documents imprimés selon la revendication 1, **caractérisé en ce que** ladite colle (5) est une colle fugitive.

3. Procédé de réalisation de documents imprimés selon la revendication 1, **caractérisé en ce que** ladite colle (5) est une colle repositionnable.

4. Procédé de réalisation de documents imprimés selon l'une quelconque des revendications 1 à 3, **caractérisé en ce que** ladite colle (5) est déposée sous forme d'au moins une bande sur tout ou partie d'une face d'un desdits volets (2, 3).

5. Procédé de réalisation de documents imprimés selon la revendication 4, **caractérisé en ce que** ladite colle (5) est déposée sous forme d'une bande sur un côté dudit volet, ledit côté étant opposé au pli.

6. Procédé de réalisation de documents imprimés selon la revendication 4 ou 5, **caractérisé en ce que** ladite colle (5) est déposée sous forme d'une bande discontinue.

7. Procédé de réalisation de documents imprimés selon l'une quelconque des revendications précédentes, **caractérisé en ce qu'**il comporte une étape d'insertion d'au moins une ligne de pré-découpage disposée parallèlement au pli (4) formé par lesdits volets (2, 3).

8. Procédé de réalisation de documents imprimés selon l'une quelconque des revendications 1 à 7, **caractérisé en ce qu'**il comporte une étape d'enroulement en bobine de ladite bande de papier (1) obtenue à la suite des opérations de pliage longitudinal et de collage.

9. Procédé de réalisation de documents imprimés selon l'une quelconque des revendications 1 à 8, **caractérisé en ce qu'**il comporte en outre une étape d'impression.

10. Document imprimé, tel qu'une notice relative à un médicament, obtenu par le procédé selon l'une quelconque des revendications 1 à 9.

11. Dispositif pour la mise en oeuvre du procédé de réalisation de documents imprimés, tels que des notices relatives à des médicaments, selon l'une quelconque des revendications 1 à 9, ces documents comprenant au moins deux volets adjacents (2, 3) constituant chacun une épaisseur, les volets adjacents formant un pli (4), lesquels documents imprimés sont réalisés à partir d'une bande de papier (1) disposée en bobine et sont destinés à être disposés dans un emballage avec un produit correspondant, ledit dispositif comportant un dérouleur de ladite bande de papier (1), un groupe de plieurs destiné au pliage longitudinal de ladite bande de papier (1) déroulée de manière à obtenir lesdits volets (2, 3) formant ledit pli (4), et ce sans étape préalable de découpe longitudinale de ladite bande de papier, **caractérisé en ce qu'**il comporte un système destiné, simultanément au pliage longitudinal, à la solidarisation desdits volets adjacents (2, 3) entre eux au moyen d'une colle non permanente (5) introduite entre lesdits volets (2, 3), et **en ce qu'**il comprend en outre des moyens de découpage transversal de ladite bande de papier (1) pliée longitudinalement et collée, ainsi qu'un groupe de plieurs destiné au pliage transversal de ladite bande de papier (1) découpée.

12. Dispositif selon la revendication 11, **caractérisé en ce qu'**il comprend en outre un moyen de pré-découpage de ladite bande de papier (1) déroulée de manière à former une ligne de pré-découpage parallèlement au pli (4) formé par lesdits volets (2, 3).

13. Dispositif selon la revendication 11 ou 12, **caractérisé en ce qu'**il comprend en outre un enrouleur de ladite bande de papier (1) pliée longitudinalement et collée.

14. Dispositif selon l'une quelconque des revendications 11 à 13, **caractérisé en ce qu'**il comprend en outre des moyens d'impression.

## Claims

1. Method for producing printed documents such as instructions relating to medications, comprising at least two adjacent flaps (2, 3), each constituting one thickness, said adjacent flaps forming a fold (4), wherein said printed documents are produced from a web of paper (1) arranged on a roll and are intended to be placed into a package with a corresponding product, said method comprising a step of unwinding said web of paper (1), a step of longitudinally folding said web of paper (1) that has been unwound in order to obtain said flaps (2, 3) forming said fold (4), this being achieved without any previous step of cutting said web of paper longitudinally, a step of joining said adjacent flaps (2, 3) to one another by means of a non-permanent glue (5) inserted between said flaps (2, 3) to prevent these flaps from sliding during the step of longitudinal folding, wherein said joining step is performed simultaneously with the step of longitudinal folding, a step of transversely cutting said web of paper (1) obtained at the end of the operations of longitudinal folding and gluing, and a step of transversely folding said cut web of paper (1).

2. Method for producing printed documents according to claim 1, **characterised in that** said glue (5) is a transient glue.

3. Method for producing printed documents according to claim 1, **characterised in that** said glue (5) is a repositionable glue.

4. Method for producing printed documents according to any one of claims 1 to 3, **characterised in that** said glue (5) is deposited in the form of at least one strip over all or a section of a face of one of said flaps (2, 3).

5. Method for producing printed documents according to claim 4, **characterised in that** said glue (5) is deposited in the form of a strip on a side of said flap, wherein said side is located opposite the fold.

6. Method for producing printed documents according to claim 4 or 5, **characterised in that** said glue (5) is deposited in the form of a discontinuous strip.

7. Method for producing printed documents according to any one of the preceding claims, **characterised in that** it comprises a step of inserting at least one pre-cutting line arranged parallel to the fold (4) formed by said flaps (2, 3).

8. Method for producing printed documents according to any one of claims 1 to 7, **characterised in that** it comprises a step of winding said web of paper (1) obtained after the longitudinal folding and gluing operations onto a roll.

9. Method for producing printed documents according to any one of claims 1 to 8, **characterised in that** it additionally comprises a printing step.

10. Printed document such as instructions relating to a medication obtained by the method according to any one of claims 1 to 9.

11. Apparatus for performing the method for producing printed documents such as instructions relating to medications, according to any one of claims 1 to 9, these documents comprising at least two adjacent flaps (2, 3), each constituting one thickness, said adjacent flaps forming a fold (4), wherein said printed documents are produced from a web of paper (1) arranged on a roll and are intended to be placed into a package with a corresponding product, said apparatus comprising an unwinder for said web of paper (1), a group of folding means for longitudinally folding said web of paper (1) that has been unwound in order to obtain said flaps (2, 3) forming said fold (4), this being achieved without any previous step of cutting said web of paper longitudinally, **characterised in that** it comprises a system for joining said adjacent flaps (2, 3) to one another by means of a non-permanent glue (5) inserted between said flaps (2, 3) simultaneously with the longitudinal folding, and **in that** it additionally comprises means for transversely cutting said longitudinally folded and glued web of paper (1) and also a group of folding means for transversely folding said cut web of paper (1).

12. Apparatus according to claim 11, **characterised in that** it additionally comprises a means for pre-cutting said unwound web of paper (1) in order to form a pre-cutting line parallel to the fold (4) formed by said flaps (2, 3).

13. Apparatus according to claim 11 or 12, **characterised in that** it additionally comprises an unwinder for said longitudinally folded and glued web of paper (1).

14. Apparatus according to any one of claims 11 to 13, **characterised in that** it additionally comprises printing means.

## Patentansprüche

1. Verfahren zur Herstellung von gedruckten Schriftstücken, wie Medikamente betreffenden Notizen, umfassend mindestens zwei aneinandergrenzende Flügel (2, 3), die jeweils eine Dicke bilden, wobei die aneinandergrenzenden Flügel einen Falz (4) bilden, wobei diese gedruckten Schriftstücke ausgehend von einem als Spule angeordneten Papierband (1) hergestellt werden und dazu bestimmt sind, in einer Verpackung mit einem entsprechenden Produkt angeordnet zu werden, wobei das Verfahren umfasst: einen Schritt des Abrollens des Papierbands (1), einen Schritt des Längsfaltens des abgerollten Papierbands (1), so dass die den Falz (4) bildenden Flügel (2, 3) erhalten werden, und zwar ohne vorhergehenden Schritt des Längsschneidens des Papierbands, einen Schritt des festen Verbindens der aneinandergrenzenden Flügel (2, 3) miteinander, um ein Rutschen dieser Flügel während des Schritts des Längsfaltens zu vermeiden, mit Hilfe eines zwischen die Flügel (2, 3) eingeführten nicht permanenten Klebers (5), wobei dieser Schritt des festen Verbindens gleichzeitig mit dem Schritt des Längsfaltens vorgenommen wird, einen Schritt des Querschneidens des nach den Arbeitsgängen des Längsfaltens und des Klebens erhaltenen Papierbands (1) und einen Schritt des Querfaltens des geschnittenen Papierbands (1).

2. Verfahren zur Herstellung von gedruckten Schriftstücken nach Anspruch 1, **dadurch gekennzeichnet, dass** der Kleber (5) ein flüchtiger Kleber ist.

3. Verfahren zur Herstellung von gedruckten Schriftstücken nach Anspruch 1, **dadurch gekennzeichnet, dass** der Kleber (5) ein repositionierbarer Kleber ist.

4. Verfahren zur Herstellung von gedruckten Schriftstücken nach einem der Ansprüche 1 bis 3, **dadurch gekennzeichnet, dass** der Kleber (5) in Form mindestens eines Bands auf einer ganzen Seite eines der Flügel (2, 3) oder auf einem Teil davon aufgetragen wird.

5. Verfahren zur Herstellung von gedruckten Schriftstücken nach Anspruch 4, **dadurch gekennzeichnet, dass** der Kleber (5) in Form eines Bands auf eine Seite des Flügels aufgetragen wird, wobei diese Seite dem Falz entgegengesetzt ist.

6. Verfahren zur Herstellung von gedruckten Schriftstücken nach Anspruch 4 oder 5, **dadurch gekennzeichnet, dass** der Kleber (5) in Form eines unkontinuierlichen Bandes aufgetragen wird.

7. Verfahren zur Herstellung von gedruckten Schriftstücken nach einem der vorhergehenden Ansprüche, **dadurch gekennzeichnet, dass** es einen Schritt des Einfügens mindestens einer Vorschneidlinie umfasst, die parallel zu dem von den Flügeln (2, 3) gebildeten Falz (4) angeordnet ist.

8. Verfahren zur Herstellung eines gedruckten Schriftstücks nach einem der Ansprüche 1 bis 7, **dadurch gekennzeichnet, dass** es einen Schritt des Aufrollens des nach den Arbeitsgängen des Längsfaltens und des Verklebens erhaltenen Papierbands (1) zu einer Spule umfasst.

9. Verfahren zur Herstellung von gedruckten Schriftstücken nach einem der Ansprüche 1 bis 8, **dadurch gekennzeichnet, dass** es außerdem einen Schritt des Bedruckens umfasst.

10. Gedrucktes Schriftstück, wie eine ein Medikament betreffende Notiz, hergestellt mit Hilfe des Verfahrens nach einem der Ansprüche 1 bis 9.

11. Vorrichtung zur Durchführung des Verfahrens zur Herstellung von gedruckten Schriftstücken, wie Medikamente betreffende Notizen, nach einem der Ansprüche 1 bis 9, wobei diese Schriftstücke mindestens zwei aneinandergrenzende Flügel (2, 3) umfassen, die jeweils eine Dicke bilden, wobei die aneinandergrenzenden Flügel einen Falz (4) bilden, wobei diese gedruckten Schriftstücke ausgehend von einem als Spule angeordneten Papierband (1) hergestellt sind und dazu bestimmt sind, in einer Verpackung mit einem entsprechenden Produkt angeordnet zu sein, wobei die Vorrichtung eine Einrichtung zum Abrollen des Papierbands (1), eine Gruppe von Falzeinrichtungen umfasst, die für das Längsfalten des abgerollten Papierbands (1) bestimmt ist, so dass die den Falz (4) bildenden Flügel (2, 3) erhalten werden, und zwar ohne vorhergehenden Schritt des Längsschneidens des Papierbands, **dadurch gekennzeichnet, dass** sie eine System umfasst, das gleichzeitig mit dem Längsfalten zum festen Verbinden der aneinandergrenzenden Flügel (2, 3) miteinander mit Hilfe eines zwischen die Flügel (2, 3) eingeführten nicht permanenten Klebers (5) bestimmt ist, und dass sie außerdem Mittel zum Querschneiden des längsgefalteten und verklebten Papierbands (1) sowie eine Gruppe von Falzeinrichtungen umfasst, die zum Querfalten des geschnittenen Papierbands (1) bestimmt ist.

12. Vorrichtung nach Anspruch 11, **dadurch gekennzeichnet, dass** sie außerdem Mittel zum Vorschneiden des abgerollten Papierbands (1) umfasst, so dass parallel zu dem von den Flügeln (2, 3) gebildeten Falz (4) eine Vorschneidlinie gebildet wird.

13. Vorrichtung nach Anspruch 11 oder 12, **dadurch gekennzeichnet, dass** sie außerdem eine Einrichtung zum Aufrollen des längsgefalteten und verklebten Papierbands (1) umfasst.

14. Vorrichtung nach einem der Ansprüche 11 bis 13, **dadurch gekennzeichnet, dass** sie außerdem Druckmittel umfasst.
